# DEMANDE DE BREVET EUROPEEN

(11) **EP 1 532 899 A1**
(43) Date de publication de la demande: **25.05.2005**
(21) Numéro de dépôt: 04105842.1
(22) Date de dépôt: 17.11.2004
(51) Int. Cl.: A47C 19/02

(54) **Cadre de lit démontable**

(30) Priorité: 20.11.2003 FR 0313579
(71) Demandeur: Literie Duvivier, 86350 Jousse (FR)
(72) Inventeur: Dousset, Michel, 85290 Mortagne sur Sèvre (FR); Montigny, Jean-Pierre, 49300 Cholet (FR); Le Drean, Hervé, 44330 Le Pallet (FR)
(74) Mandataire: Schmit, Christian Norbert Marie

(57) **Abrégé**

- L'objet de l'invention est un cadre de lit démontable, notamment un cadre à lattes comportant un élément de cadre (1) formant première extrémité, un élément de cadre (2) formant seconde extrémité, deux éléments de cadre latéraux (3, 4) pour lequel les éléments de cadre (1, 2) formant première et seconde extrémités comportent une branche centrale (1a, 2a) et deux branches latérales (1b, 2b), en prolongement des éléments de cadre latéraux (3, 4), les éléments de cadre (1, 2, 3, 4) comportant des parties complémentaires de fixation (5, 6) pourvues de perçages (7, 8) de réception de tiges (9) de serrage.

## Description

La présente invention concerne un cadre de lit démontable notamment pour réaliser un sommier à lattes.

Les cadres de lit de sommiers à lattes sont connus. De tels cadres comportent une armature en forme de cadre et une pluralité de lattes disposées soit entre deux côtés longitudinaux de l'armature, soit entre les côtés de l'armature et une poutre divisant le cadre en deux dans un sens longitudinal.

Dans le but de réaliser un cadre de sommier à lattes pouvant notamment être fourni en éléments détachés, il est préférable de pouvoir réaliser le cadre en plusieurs parties en vue de proposer aux clients un paquet de faible volume. Un tel cadre doit toutefois rester solide et offrir une grande rigidité une fois monté.

Pour ce faire, l'invention propose principalement de réaliser un cadre de lit démontable, notamment un cadre à lattes comportant un élément de cadre formant première extrémité, un élément de cadre formant seconde extrémité, deux éléments de cadre latéraux, les éléments de cadre formant première et seconde extrémités comportant chacun une branche centrale et deux branches latérales, en prolongement des éléments de cadre latéraux, les éléments de cadre comportant des parties complémentaires de fixation pourvues de perçages de réception de tiges de serrage.

Plus particulièrement, les parties complémentaires de fixation peuvent être à emboîtement, et comporter une partie femelle constituée par une terminaison tubulaire d'au moins un des éléments de cadre et une partie mâle constituée par une terminaison tubulaire de section réduite d'un autre élément de cadre.

En mode de réalisation préférentiel, les tiges de serrage sont des tiges de fixation de pieds, les pieds ainsi disposés sous les parties complémentaires de fixation mutuelle formant renforts desdites parties complémentaires de fixation.

Le cadre de lit selon l'invention peut en outre comporter une traverse longitudinale pourvue de pattes de fixation s'appliquant sur les éléments de cadre formant première et seconde extrémités.

D'autres caractéristiques et avantages de l'invention seront mieux comprises à la lecture de la description qui va suivre d'un exemple de réalisation non limitatif de l'invention en référence aux dessins qui représentent:
En figure 1: une vue partielle d'un cadre selon l'invention;
En figure 2: un détail d'une partie complémentaire de fixation selon l'invention;
En figures 3: un détail de la fixation montée.

L'invention concerne un cadre de lit démontable, notamment un cadre à lattes 12. Le cadre selon l'invention représenté en figure 1 partiellement monté est démontable et pour ce faire est découpé en éléments dont des éléments de cadre latéraux 3, 4 recevant les lattes 12 et comportant pour ce faire des trous 13 et en un élément de cadre 1 formant première extrémité et un élément de cadre 2 formant seconde extrémité. Pour ne pas surcharger la figure, deux lattes seulement sont représentées mais bien entendu le lit comporte plusieurs lattes réparties sous le couchage.

Selon l'invention, les éléments 1, 2 de cadre formant première et seconde extrémités comportent une branche centrale 1a, 2a et deux branches latérales 1b, 2b, 1c, 2c.

Ces éléments en forme de U ont pour intérêt d'être d'encombrement réduit. D'autre part, les branches latérales 1b, 2b, 1c, 2c sont réalisées en prolongement des éléments de cadre latéraux 3, 4 permettant de positionner les jonctions entre les éléments dans des zones faiblement sollicitées du lit.

Les jonctions entre les éléments du cadre, représentées notamment en figure 2, sont réalisées par des parties complémentaires de fixation 5, 6 à emboîtement qui comportent une terminaison femelle 5 constituée par une terminaison tubulaire d'au moins un des éléments de cadre et une terminaison mâle 6 constituée par une terminaison tubulaire de section réduite d'un autre élément de cadre. Les partie complémentaires sont pourvues de perçages 7, 8 de réception de tiges de serrage 9 s'introduisant perpendiculairement à la direction d'emboîtement. Les tiges de serrage maintiennent les parties emboîtées.

Dans le but de sécuriser les fixations, les tiges de serrage 9 sont des tiges de fixation de pieds 10. Les pieds 10 représentés notamment en figure 2 sont réalisés dans un matériau massif et avantageusement sont suffisamment larges pour être positionnés non seulement sous les parties complémentaires de fixation 5, 6 mais aussi déborder sous les parties des éléments de cadre en amont et en aval des parties de fixation. Ainsi, les pieds 10 constituent des renfort desdites parties complémentaires de fixation 5, 6 et permettent que le poids du dormeur soit directement transmis aux pieds sans solliciter l'emboîtement des parties de fixation. Le positionnement des pieds sous l'emboîtement est représenté en figure 3 permettant de visualiser le débordement des pieds sous les paries tubulaires des éléments de cadre au delà de la partie d'emboîtement.

Dans le cas d'un lit deux places, une traverse longitudinale 11 pourvue de pattes 11a, 11b est positionnée au milieu du cadre dans une direction longitudinale pour permettre de poser deux jeux de lattes 12. La traverse 11 comporte pour sa fixation sur le cadre des pattes 11a, 11b de fixation s'appliquant sur les éléments de cadre 1, 2 formant première et seconde extrémités.

## Revendications

1. Cadre de lit démontable, notamment un cadre à lattes comportant un élément de cadre (1) formant première extrémité, un élément de cadre (2) formant seconde extrémité, deux éléments de cadre latéraux (3, 4) **caractérisé en ce que** les éléments de cadre (1, 2) formant première et seconde extrémités comportent une branche centrale (1a, 2a) et deux branches latérales (1b, 2b), en prolongement des éléments de cadre latéraux (3, 4), les éléments de cadre (1, 2, 3, 4) comportant des parties complémentaires de fixation (5, 6) pourvues de perçages (7, 8) de réception de tiges de serrage (9).

2. Cadre de lit selon la revendication 1 **caractérisé en ce que** les parties (5, 6) complémentaires de fixation sont à emboîtement, et comportent une terminaison femelle (5) constituée par une terminaison tubulaire d'au moins un des éléments de cadre et une terminaison mâle (6) constituée par une terminaison tubulaire de section réduite d'un autre élément de cadre.

3. Cadre de lit selon la revendication 1 ou 2 **caractérisé en ce que** les tiges de serrage (9) sont des tiges de fixation de pieds (10), les pieds ainsi disposés sous les parties complémentaires de fixation (5, 6) formant renfort desdites parties complémentaires de fixation (5, 6).

4. Cadre de lit selon l'une quelconque des revendications 1 à 3 **caractérisé en ce qu'**il comporte une traverse longitudinale (11) pourvue de pattes de fixation (11a, 11b) s'appliquant sur les éléments de cadre (1, 2) formant première et seconde extrémités.
